# EUROPÄISCHE PATENTSCHRIFT

(11) **EP 3 988 724 B1**
(45) Veröffentlichungstag und Bekanntmachung des Hinweises auf die Patenterteilung: **18.01.2023**
(21) Anmeldenummer: 21198935.5
(22) Anmeldetag: 24.09.2021
(51) Int. Cl.: E03C 1/04, B05B 1/32, E04H 4/16, F16K 21/00, E03C 1/048, A61H 33/00

(54) **EINLAUFVORRICHTUNG, WANNENKÖRPER UND VERFAHREN**
INLET DEVICE, TUB BODY AND METHOD
DISPOSITIF D'ADMISSION, CORPS DE BAIGNOIRE ET PROCÉDÉ

(30) Priorität: 26.10.2020 DE 102020128119
(43) Veröffentlichungstag der Anmeldung: 27.04.2022
(73) Patentinhaber: Ucosan b.v. (Villeroy & Boch Wellness), 9301 ZR Roden (NL)
(72) Erfinder: Krol, Gert-Jan, 9311 VJ Nieuw-Roden (NL); Medema, Jurrien, 9919 AK Loppersum (NL)
(74) Vertreter: Kilchert, Jochen

(56) Entgegenhaltungen:
- EP-A2- 1 685 821
- DE-A1- 3 744 984
- DE-A1-102010 047 719
- US-A- 4 322 860

## Beschreibung

Die Erfindung betrifft eine Einlaufvorrichtung zum Befüllen eines Wannenkörpers. Ferner betrifft die Erfindung einen Wannenkörper und ein Verfahren.

In der Regel sind die Wannenkörper von Sanitärwannen, insbesondere Badewannen, üblicherweise mit außerhalb der Sanitärwannen oder in den Seitenwänden der Wannen installierten Einlaufarmaturen ausgestattet. Die Ausströmöffnungen dieser Einlaufarmaturen sind daher oberhalb des Wannenbodens angeordnet.

Bei den Einlaufarmaturen, die oberhalb der Sanitärwanne angeordnet sind, wird das einlaufende Wasser nur unzureichend verteilt. Insbesondere sammelt sich das heiße Wasser im Bereich der Oberfläche und das kalte Wasser im Bereich des Bodens an.

Es sind zwar Bodeneinläufe, beispielsweise aus EP 2 108 750 B1 oder der EP 1 685 821 A2, die eine Whirlpooldüse mit zusätzlichem Lufteinlass beschreibt, bekannt, die im Wannenboden angeordnet werden. Diese tragen jedoch den Nachteil mit sich, dass diese durch Kalkablagerungen oder andere Verunreinigungen verstopfen oder verschlammen können. Daher ist es bei dem bekannten Bodeneinlauf notwendig, dass dieser regelmäßig gereinigt bzw. gewartet wird.

Des Weiteren weist der bekannte Bodeneinlauf neben einer Einlauffunktion zusätzlich eine Ablauffunktion auf. Bei dem bekannten Bodeneinlauf ist es daher nicht möglich, schmutziges Badewasser in den Abfluss zu spülen, während Wasser in die Wanne eingelassen wird. Das bedeutet, dass beispielsweise beim Ablassen von verschmutztem Badewasser, Schmutzrückstande im Wannenkörper zurückbleiben können.

Der Erfindung liegt daher die Aufgabe zu Grunde, eine verbesserte Einlaufvorrichtung bereitzustellen, bei der der Wartungsaufwand vermindert ist. Ferner liegt der Erfindung die Aufgabe zu Grunde, einen Wannenkörper und ein Verfahren zur Montage einer Einlaufvorrichtung anzugeben.

Erfindungsgemäß wird die Aufgabe mit Blick auf
- die Einlaufvorrichtung durch den Gegenstand des Anspruchs 1,
- den Wannenkörper durch den Gegenstand des Anspruchs 11 und
- das Verfahren durch den Gegenstand des Anspruchs 15
gelöst.

Konkret wird die Aufgabe durch eine Einlaufvorrichtung zum Befüllen eines Wannenkörpers, insbesondere einer Sanitärwanne, Badewanne, Duschwanne und/oder Whirlpoolwanne, gelöst. Die Einlaufvorrichtung umfasst ein Düsengehäuse, das einen Boden mit wenigstens einer Durchgangsöffnung für ein Fluid aufweist, ein von einem Fluid durchströmbares, zwischen einer Schließposition und einer Offenposition axial bewegliches Düsenelement, das in dem Düsengehäuse angeordnet ist und an einem dem Boden zugewandten axialen Ende einen Kolben mit wenigstens einem Fortsatz aufweist, wobei der wenigstens eine Fortsatz und die wenigstens eine Durchgangsöffnung jeweils derart angeordnet sind, dass der wenigstens eine Fortsatz in der Schließposition des Düsenelements wenigstens abschnittsweise in die wenigstens eine Durchgangsöffnung des Bodens hineinbewegbar ist.

Der vorhergehend beschriebene Mechanismus kann auch als Popup-Mechanismus bezeichnet werden.

Die erfindungsgemäße Einlaufvorrichtung dient vorzugsweise dem Befüllen eines Wannenkörpers.

In der Offenposition wird das Düsenelement von einem Fluid, insbesondere Wasser, durchströmt. In der Schließposition ist die Fluidversorgung wenigstens teilweise unterbrochen bzw. begrenzt.

Die Durchgangsöffnung bildet einen Einlass für das Fluid in das Düsengehäuse. Der Boden kann mehrere Durchgangsöffnungen aufweisen. Die Durchgangsöffnung verbindet das Düsenelement mit einer Fluidzufuhr. Das Fluid strömt bei einer Offenposition durch die Durchgangsöffnung zum Düsenelement und durch das Düsenelement hindurch.

Der Kolben ist an einem im eingebauten Zustand unteren axialen Ende des Düsenelements angeordnet. In der Schließposition liegt der Kolben vorzugsweise auf dem Boden auf. Vorzugsweise liegt der Kolben fluiddicht auf dem Boden auf. Alternativ ist es möglich, dass der Fluidstrom in Schließposition im Vergleich zum Fluidstrom in der Offenposition durch den Kolben verringert ist. Anders ausgedrückt verringern die Fortsätze in der Schließposition den Querschnitt der Durchgangslöcher. Es ist möglich, dass in der Schließposition der Fluidstrom nicht vollständig durch den Kolben unterbrochen ist.

Die Fortsätze erstrecken sich in Richtung des Bodens. Die Fortsätze erstrecken sich in Schließposition wenigstens abschnittsweise in die Durchgangsöffnungen hinein. Es ist möglich, dass sich die Fortsätze durch die gesamte Durchgangsöffnung hindurcherstrecken.

Durch die Fortsätze, die bei jedem Übergang von der Schließ- zu Offenposition und umgekehrt sich in die Durchgangsöffnungen hinein- und hinausbewegen, wird verhindert, dass sich dauerhaft Kalk oder andere Verunreinigungen in den Durchgangsöffnungen ansammeln. Ferner ist durch die Anordnung der Einlaufvorrichtung im Boden des Wannenkörpers eine bessere Verteilung des Fluids mit Blick auf die Temperatur und die Ästhetik möglich. Dadurch ist ferner ein geräuscharmes Befüllen des Wannenkörpers möglich.

Die erfindungsgemäße Einlaufvorrichtung ist dazu vorgesehen, im Boden eines Wannenkörpers angeordnet zu sein. Eine Anordnung in einer Seitenwandeines Wannenkörpers, beispielsweise als Massagedüse, ist jedoch nicht ausgeschlossen.

Bevorzugte Ausführungsformen der Erfindung sind in den Unteransprüchen angegeben.

In einer bevorzugten Ausführungsform ist das Düsenelement hydraulisch, elektrisch und/oder mechanisch aktivierbar. So kann abhängig von dem Anwendungsgebiet, die passende Methode zur Aktivierung des Düsenelements gewählt werden.

In einer besonders bevorzugten Ausführungsform ist der Kolben durch die wenigstens eine Durchgangsöffnung mit einem Fluiddruck beaufschlagbar, so dass sich das Düsenelement bei Erreichen eines vordefinierten Fluiddrucks von der Schließposition in die Offenposition bewegt. Bei dieser Ausführungsform erfolgt die Aktivierung des Düsenelements hydraulisch. Anders gesagt ist so eine Aktivierung des Düsenelements rein durch einen vordefinierten Fluiddruck möglich. Diese Ausführungsform ist konstruktiv einfach umsetzbar und kosteneffektiv.

In einer weiteren besonders bevorzugten Ausführungsform umfasst die Einlaufvorrichtung ein elektrisches Stellglied, welches das Düsenelement von der Offenposition in die Schließposition und/oder von der Schließposition in die Offenposition bewegt. Durch eine Verwendung eines elektrischen Stellglieds kann das Düsenelement unabhängig vom Fluiddruck aktiviert werden. Durch das elektrische Stellglied ist es möglich, das Düsenelement stufenlos zu bewegen. Das bedeutet, dass mehrere Offenpositionen realisierbar sind, um die Menge des einlaufenden Fluids zu regulieren.

Besonders bevorzugt ist im Düsengehäuse ein Führungselement, insbesondere eine Verschlussschraube, angeordnet, wobei zwischen dem Führungselement und dem Kolben ein Rückstellelement angeordnet ist, um das Düsenelement von der Offenposition in die Schließposition zu bewegen. Das Rückstellelement ermöglicht ein selbsttätiges Bewegen des Düsenelements in die Schließposition. Durch das Rückstellelement kann der Betrag des Fluiddrucks eingestellt werden, ab dem sich das Düsenelement in die Offenposition bewegt.

Das Rückstellelement umfasst vorzugsweise ein elastisches Element, insbesondere eine Spiralfeder, einen Elastomerkörper oder ein elastisches Band, und/oder Magnete.

In einer weiteren bevorzugten Ausführungsform weist die Einlaufvorrichtung mehrere, insbesondere acht, Durchgangsöffnungen und Fortsätze auf, und die Durchgangsöffnungen und die Fortsätze sind jeweils entlang einer Kreisbahn angeordnet. Mehrere Durchgangsöffnungen ermöglichen eine größere Durchflussmenge des Fluids. Durch die insbesondere gleichmäßige Verteilung auf einer Kreisbahn können die Durchgangsöffnungen korrespondierend zu den Fortsätzen angeordnet werden.

Es ist vorteilhaft, wenn der wenigstens eine Fortsatz zylindrisch, kegelförmig, rechteckig, pyramidenförmig, polygonal und/oder kugelförmig geformt ist. Kugelförmig umfasst hier auch teilweise kugelförmige, insbesondere halbkugelförmige Formen. Alternativ sind andere Formen möglich. Analog sind zu dem Fortsatz unterschiedliche Formen für die Durchgangsöffnung möglich. Durch die verschiedenen Formen des Fortsatzes kann dieser an die Durchgangsöffnung angepasst werden. Der Fortsatz kann so an die Durchgangsöffnung angepasst werden, dass in der Schließposition die Durchgangsöffnung teilweise oder vollständig fluiddicht verschlossen ist.

Es ist besonders vorteilhaft, wenn das Düsengehäuse in axialer Richtung einstellbar, insbesondere teleskopierbar ist. Dadurch kann das Düsengehäuse an den Boden des Wannenkörpers angepasst werden. Das ist insbesondere bei verschiedenen Wannenkörpern mit unterschiedlicher Dicke vorteilhaft.

In einer Ausführungsform weist das Düsengehäuse ein Außengewinde auf und ist im eingebauten Zustand in einem Einlassgehäuse angeordnet, wobei das Einlassgehäuse ein Innengewinde aufweist, das mit dem Außengewinde des Düsengehäuses zusammenwirkt, so dass das Düsengehäuse teleskopierbar ist. So kann die Position des Düsengehäuses im eingebauten Zustand in axialer Richtung durch eine Drehbewegung eingestellt werden.

In einer weiteren besonders bevorzugten Ausführungsform umfasst die Einlaufvorrichtung einen Deckel, der mit dem Düsenelement verbunden und/oder verbindbar ist und im eingebauten Zustand in der Schließposition des Düsenelements bündig mit einer Innenfläche des Wannenkörpers ist. Der Deckel kann so eine Blende bilden, die eine ästhetische Verteilung des einströmenden Fluids ermöglicht. Ferner ermöglicht der Deckel ein dichtes Verschließen der Einlaufvorrichtung.

Der Deckel und das Düsenelement sind vorteilhafterweise durch ein Verbindungsmittel miteinander verbunden. Das Verbindungsmittel kann einteilig mit dem Deckel und/oder dem Düsenelement ausgebildet sein. Das Verbindungsmittel ist vorzugsweise koaxial im Düsengehäuse angeordnet

Es ist vorteilhaft, wenn der Deckel und/oder das Düsenelement drehbar sind. Durch einen drehbaren Deckel und/oder ein drehbares Düsenelement ist eine ästhetische Verteilung des einlaufenden Fluids möglich.

Es ist weiter vorteilhaft, wenn das Düsengehäuse und/oder das Düsenelement und/oder der Deckel aus einem Metall, einem thermoplastischen Kunststoff und/oder einem Elastomer geformt sind. Emailliertes Blech ist beispielsweise als Metall denkbar. Das Material ist abhängig von dem Anwendungsgebiet, dem Wannenkörper oder dem gewünschten Aussehen auswählbar.

Ein nebengeordneter Aspekt der Erfindung betrifft einen Wannenkörper, insbesondere eine Sanitärwanne, eine Badewanne, eine Duschwanne und/oder eine Whirlpoolwanne, wobei der Wannenkörper wenigstens eine erfindungsgemäße Einlaufvorrichtung umfasst.

In einer besonders bevorzugten Ausführungsform ist die Einlaufvorrichtung im Boden des Wannenkörpers angeordnet. Die Anordnung im Boden ermöglicht eine gleichmäßige Verteilung des einströmenden Fluids. Insbesondere kann auf diese Art und Weise Badewasser gleichmäßig durchmischt werden.

Vorzugsweise ist die Einlaufvorrichtung in ein System integriert, das eine Überlaufarmatur und/oder eine Ablaufarmatur umfasst. Durch die Überlaufarmatur kann ein Überlaufen des Wannenkörpers vorgebeugt werden. Die Ablaufarmatur ist vorzugsweise separat zur Einlaufvorrichtung im Wannenkörper angeordnet, wodurch ein gleichzeitiges Einlassen und Ablassen des Fluid möglich ist. Verschmutzungen können so aus dem Wannenkörper weggespült werden.

In einer weiteren Ausführungsform ist die Einlaufvorrichtung durch einen Flansch, insbesondere einen Klebeflansch, mit einer im eingebauten Zustand unteren Außenfläche des Wannenkörpers verbunden. Der Flansch ermöglicht ein einfaches Verbinden der Einlaufvorrichtung an den Wannenkörper. Ferner ermöglicht ein Flansch eine fluiddichte Verbindung der Einlaufvorrichtung mit dem Wannenkörper. Alternativ sind andere Mittel möglich. Beispielsweise kann die Einlaufvorrichtung flachbündig in dem Wannenkörper angeordnet, insbesondere eingesetzt, sein.

In einer weiteren Ausführungsform weist die Einlaufvorrichtung eine Mutter zum Fixieren einer Ausrichtung der Einlaufvorrichtung am Wannenkörper auf. Durch die Mutter kann die Einlaufvorrichtung auf einfache Weise dauerhaft fest mit dem Wannenkörper verbunden und die Ausrichtung fixiert werden.

Ein weiterer nebengeordneter Aspekt der Erfindung ist ein Verfahren zur Montage einer Einlaufvorrichtung der vorhergehend beschriebenen Art, bei dem ein Wannenkörper mit einer Öffnung hergestellt oder bereitgestellt wird, eine Einlaufvorrichtung hergestellt oder bereitgestellt wird, an die Einlaufvorrichtung ein Flansch angeordnet wird, die Einlaufvorrichtung von einer Außenfläche des Wannenkörpers in die Öffnung eingeschoben wird, der Flansch mit der Außenfläche des Wannenkörpers verbunden wird, die Einlaufvorrichtung in eine gewünschte Richtung ausgerichtet wird und die Einlaufvorrichtung in der ausgerichteten Position durch Feststellen einer Mutter fixiert wird.

Die Erfindung wird anhand eines Ausführungsbeispiels unter Bezug auf die beigefügten schematischen Zeichnungen mit weiteren Einzelheiten erläutert.

Dabei zeigen:
- Fig. 1: eine perspektivische Ansicht eines Ausführungsbeispiels einer erfindungsgemäßen Einlaufvorrichtung in der Offenposition;
- Fig. 2: einen Schnitt der erfindungsgemäßen Einlaufvorrichtung in der Schließposition;
- Fig. 3: eine perspektivische Einzelansicht eines Ausführungsbeispiels einer erfindungsgemäßen Einlaufvorrichtung;
- Fig. 4: einen Schnitt der Einlaufvorrichtung gemäß Fig. 3; und
- Fig. 5: einen Schnitt der Einlaufvorrichtung gemäß Fig. 1 in der Offenposition.

Fig. 1 zeigt eine Einlaufvorrichtung 10 im eingebauten Zustand in einem ebenen Boden eines Wannenkörpers. Es ist möglich, dass die Einlaufvorrichtung in einer Vertiefung des Wannenkörpers angeordnet ist.

Die Einlaufvorrichtung 10 ist in einer Öffnung 26 des Wannenkörpers angeordnet. Die Öffnung 26 kann beispielsweise aus dem Wannenkörper mittels eines Bohrers oder einer Fräse ausgeschnitten werden. Alternativ ist es möglich, den Wannenkörper zusammen mit der Öffnung in einem Herstellungsprozess herzustellen, insbesondere zu gießen.

Die Einlaufvorrichtung 10 umfasst ein Einlassgehäuse 20, in dem ein Düsengehäuse 11 angeordnet ist. Das Einlassgehäuse 20 sowie das Düsengehäuse 11 sind zylindrisch ausgebildet. Ausführungsformen, bei denen das Einlassgehäuse 20 und das Düsengehäuse 11 andere Formen aufweisen, sind denkbar.

Das Einlassgehäuse 20 weist auf einer Außenumfangsfläche des Einlassgehäuses 20 zwei Nuten auf, die sich entlang des gesamten Umfangs des Einlassgehäuses 20 erstrecken. In den Nuten ist jeweils ein Dichtring angeordnet. Die Dichtringe sind in radialer Richtung zwischen einem Flansch 24 und dem Einlassgehäuse 20 angeordnet.

Der Flansch 24 ist ringförmig. Andere Formen, beispielsweise eckige oder ovale, sind möglich. Der Flansch 24 ist als ein Klebeflansch ausgebildet. Der Klebeflansch ist mit der Außenfläche A' des Wannenkörpers verbunden. Es sind alternativ andere Verbindungsarten, beispielsweise Schraubverbindungen, möglich. An einer Außenumfangsfläche des Flanschs 24 ist ein Gewinde ausgebildet.

Um den Flansch 24 ist eine Mutter 25 angeordnet. Die Mutter 25 weist ein weiteres Gewinde auf, das mit dem Gewinde des Flanschs 24 in Eingriff steht. Anstelle der Mutter 25 sind andere Befestigungsmittel möglich, beispielsweise ein Klickring.

Das Einlassgehäuse 20 weist Zentriernocken 30 und Sicherungsnocken 31 auf. Die Zentriernocken 30 sind im eingebauten Zustand oberhalb der Dichtringe und die Sicherungsnocken 31 unterhalb der Dichtringe angeordnet. Die Zentriernocken 30 dienen zum Zentrieren des Einlassgehäuses 20 im Flansch 24. Des Weiteren sind die Zentriernocken 30 dazu ausgebildet, das Einlassgehäuse 20 in einer variabel einstellbaren Drehausrichtung unter Aufbringen der Mutter 25 einer Anziehkraft zu sichern. Die Sicherungsnocken 31 wirken im angezogenen Zustand mit einer Gegenkontur der Mutter 25 derart zusammen, dass die Mutter 25 gegen ein Lösen gesichert ist. Die Sicherungsnocken 31 können wellenartig ausgebildet sein und sind an einer im eingebauten Zustand nach unten gerichteten Fläche des Einlaufgehäuses 20 angeordnet. Genauer gesagt ist die Fläche an einem Kragen, der einen Anschlag für die Mutter 25 bildet, angeordnet. Eine umgekehrte Anordnung der Sicherungsnocken 31, d.h. die Anordnung der Sicherungsnocken 31 an der Mutter 25 ist möglich.

An der im eingebauten Zustand unteren Fläche 27 des Einlassgehäuses ist die Fluidzufuhr, insbesondere die Wasserzufuhr, angeordnet. Die Wasserzufuhr umfasst ein Rohr, das monolithisch mit dem Einlassgehäuse 20 ausgebildet ist. Bei dem Rohr handelt es sich um ein erstes Rohr 28. In dem ersten Rohr 28 ist ein zweites Rohr 29 angeordnet. Das erste Rohr 28 weist eine Drossel auf. In dem zweiten Rohr 29 ist ein Rückschlagventil angeordnet. Das zweite Rohr 29 ist durch einen Press- oder Steckanschluss mit einem Verriegelungsclip mit dem ersten Rohr 28 verbunden. Andere Verbindungsarten, beispielsweise Muffen, sind möglich.

In Fig. 2 ist erkennbar, dass das Düsengehäuse 11 in dem Einlassgehäuse 20 koaxial angeordnet ist. Das Düsengehäuse 11 umfasst ein Außengewinde 19, das mit einem Innengewinde 21 des Einlassgehäuses 20 in Eingriff steht. Das Düsengehäuse 11 weist einen Boden 12 auf. Der Boden 12 ist im eingebauten Zustand unten angeordnet. Der Boden 12 umfasst acht Durchgangsöffnungen 13. Eine andere Anzahl an Durchgangsöffnungen 13 ist möglich. Die Durchgangsöffnungen 13 sind auf einer Kreisbahn angeordnet und weisen in Umfangsrichtung den gleichen Abstand zur jeweils benachbarten Durchgangsöffnung 13 auf. Die Durchgangsöffnungen sind anders ausgedrückt gleichmäßig auf der Kreisbahn verteilt angeordnet.

Ein Düsenelement 14 ist in dem Düsengehäuse 11 axialbeweglich angeordnet. Das Düsenelement 14 ist in Fig. 4 im Detail dargestellt. Das Düsenelement 14 weist eine Durchbohrung in axialer Richtung auf. Die Durchbohrung kann über die gesamte Länge einen im Wesentlichen konstanten Durchmesser oder mehrere unterschiedlichen Durchmesser aufweisen. An einem im eingebauten Zustand oberen axialen Ende weist das Düsenelement 14 ein Gewinde, und an einem im eingebauten Zustand unteren axialen Ende einen Kolben 15 auf.

Der Kolben 15 bildet einen Kragen um das Düsenelement 14. Der Kolben 15 ist einteilig, insbesondere monolithisch mit dem Düsenelement 14 ausgebildet. Der Kolben 15 schließt fluiddicht mit den Innenwänden des Düsengehäuses 11 ab.

Der Kolben 15 weist Fortsätze 16 auf, die auf einer Kreisbahn angeordnet sind. Die Fortsätze 16 erstrecken sich gegen die Strömungsrichtung des Fluids. Anders gesagt erstrecken sich die Fortsätze 16 in Richtung des Bodens 12. Die Fortsätze 16 sind kegelförmig. Die Durchgangsöffnungen 13 und die Fortsätze 16 sind korrespondierend zueinander ausgebildet und angeordnet. Das bedeutet, dass sich die Fortsätze 16 bei der Schließposition S' in die Durchgangsöffnungen 13 hinein erstrecken. In einer weiteren Ausführungsform ist möglich, dass die Fortsätze 16 sich abschnittsweise in die Durchgangsöffnungen 13 hinein erstrecken. Mit anderen Worten können sich die Fortsätze 16 entlang der gesamte Länge der Durchgangsöffnungen in Bewegungsrichtung des Düsenelements 14 erstrecken oder nicht. Es ist auch möglich, dass die Fortsätze 16 auf der dem Düsenelement 14 abgewandten Seite des Bodens 12 vorstehen. In Fig. 3 und Fig. 4 sind die Fortsätze 16 in den Durchgangsöffnungen 13 besonders gut erkennbar.

Die Einlaufvorrichtung 10 ist in den Figuren 2 bis 4 in einer Schließposition S' angeordnet. Das bedeutet, dass sich die Fortsätze 16 des Kolbens in die Durchgangsöffnungen 13 hineinerstrecken.

In dem Düsengehäuse 11 ist ein Führungselement 17 angeordnet. Das Führungselement 17 und das Düsenelement 14 sind koaxial zu dem Düsengehäuse 11 angeordnet. Das Führungselement 17 ist durch ein Gewinde im Düsengehäuse 11 fixiert. Das Führungselement 17 dient als Führung für das Düsenelement 14.

Zwischen dem Führungselement 17 und dem Kolben 15 ist ein Rückstellelement 18 angeordnet. Das Rückstellelement 18 ist als Spiralfeder ausgebildet. Andere Rückstellelemente sind möglich.

An dem im eingebauten Zustand oberen axialen Ende des Düsenelements 14 ist ein Verbindungsmittel 23 angeordnet, genauer gesagt aufgeschraubt. Das Verbindungsmittel 23 ist formschlüssig mit einem Deckel 22 verbunden.

Der Deckel 22 umfasst eine Kreisscheibe. Andere Formen, beispielsweise eckige oder ovale, sind für den Deckel 22 möglich. Der Deckel 22 ist lösbar mit dem Verbindungsmittel 23 oder mit dem Düsenelement 14 verbunden. Der Deckel 22 und das Verbindungsmittel 23 sind mit dem Düsenelement 14 in axialer Richtung bewegbar. Der Deckel 22 weist in Umfangsrichtung Öffnungen auf, die als Sekundärdüsen bezeichnet werden. Die Sekundärdüsen werden durch das Verbindungsmittel 23 begrenzt.

Fig. 5 zeigt die Einlaufvorrichtung 10 in Offenposition O'. Die dargestellten Pfeile zeigen den Verlauf der Fluidströmung. Im Betrieb strömt das Fluid, insbesondere Wasser, durch das zweite und das erste Rohr 29, 28 und trifft auf den Boden 12 des Düsengehäuses 11. Das Wasser beaufschlagt den Kolben 15 des Düsenelements 14 mit einem Fluiddruck. Genauer gesagt übt das Wasser durch die Durchgangsöffnungen 13 auf die Fortsätze 16 einen Fluiddruck aus. Bei Erreichen eines vordefinierten Fluiddrucks bewegt sich das Düsenelement 14 in axialer Richtung von dem Boden 12 weg. Dadurch wird der Deckel 22 angehoben, und Wasser kann in den Wannenkörper einströmen.

Fällt der Fluiddruck unter den vordefinierten Wert, wird der Kolben 15 durch die Rückstellkraft des Rückstellelements 18 in die Schließposition S', genauer in Richtung des Bodens 12, bewegt. Um das Düsenelement 14 in axialer Richtung zu bewegen, muss also der Fluiddruck groß genug sein, um die Rückstellkraft des Rückstellelements 18 zu überwinden. Somit kann durch das Rückstellelement 18 eingestellt werden, ab welchem Fluiddruck sich das Düsenelement 14 in die Offenposition O' bewegt.

Die Aktivierung des Düsenelements 14 kann alternativ beispielsweise durch eine elektrisches Stellglied erfolgen. Das Stellglied kann durch einen Schalter, beispielsweise einen Druckschalter oder einen von Hand bedienbaren Schalter, aktivierbar sein.

Es ist denkbar, dass die Einlaufvorrichtung 10 eine Beleuchtungseinrichtung aufweist, die das einströmende Fluid beleuchtet. Dadurch ist eine schönere Ästhetik möglich. Die Beleuchtungseinrichtung kann durch den Fluiddruck oder durch herkömmliche Schalter ein- und ausgeschaltet werden. Die Beleuchtungseinrichtung kann beispielsweise durch einen in die Einlaufvorrichtung integrierten Generator mit Energie versorgt werden.

Durch die Mutter 25 kann die Einlaufvorrichtung 10 nach einem Ausrichten in der gewünschten Position fixiert werden. Die Zentriernocken 30 und die Sicherungsnocken 31 verhindern ein ungewolltes Lösen der Einlaufvorrichtung 10. Die Zentriernocken 30 und die Sicherungsnocken 31 stellen jeweils Widerstände dar, die ein ungewolltes Drehen der Mutter 25 verhindern.

Durch den Deckel 22 ist ein fluiddichtes Verschließen der Innenfläche des Wannenkörpers in der Schließposition S' möglich. Insbesondere ein mit dem Wannenkörper bündiges Verschließen der Einlaufvorrichtung ist so möglich. Der Deckel dient als Blende, der das einströmende Fluid in einem Winkel von 360° verteilt.

Durch das Außengewinde des Düsengehäuses 11 und das Innengewinde des Einlassgehäuses 20 ist die Höhe der Einlaufvorrichtung einstellbar. Je nach Bedarf kann das Düsengehäuse 11 durch Drehen in axialer Richtung bewegt werden. Das bedeutet, dass die Einlaufvorrichtung an die Dicke unterschiedlicher Wannenkörper angepasst werden kann.

Die Fortsätze 16 werden bei jedem Öffnen und Schließen der Einlaufvorrichtung 10 hinaus- und wieder hineinbewegt. Dadurch werden die Durchgangsöffnungen 13 bei jedem Zyklus erneut durchstochen. Ablagerungen, insbesondere Kalkablagerungen und Verunreinigungen, können sich so nicht dauerhaft festsetzen, sondern werden bei jedem Öffnen und Schließen wenigstens zum Teil gelöst. Anders gesagt sind die Durchgangsöffnungen 13 der Einlaufvorrichtung 10 selbstreinigend.

### Bezugszeichenliste

- 10: Einlaufvorrichtung
- 11: Düsengehäuse
- 12: Boden
- 13: Durchgangsöffnung
- 14: Düsenelement
- 15: Kolben
- 16: Fortsatz
- 17: Führungselement
- 18: Rückstellelement
- 19: Außengewinde
- 20: Einlassgehäuse
- 21: Innengewinde
- 22: Deckel
- 23: Verbindungsmittel
- 24: Flansch
- 25: Mutter
- 26: Öffnung
- 27: untere Fläche
- 28: erstes Rohr
- 29: zweites Rohr
- 30: Zentriernocken
- 31: Sicherungsnocken
- O': Offenposition
- S': Schließposition
- A': Außenfläche
- I': Innenfläche

## Patentansprüche

1. Einlaufvorrichtung zum Befüllen eines Wannenkörpers, insbesondere einer Sanitärwanne, Badewanne, Duschwanne und/oder Whirlpoolwanne, umfassend:
- ein Düsengehäuse (11), das einen Boden (12) mit wenigstens einer Durchgangsöffnung (13) für ein Fluid aufweist,
- ein von einem Fluid durchströmbares, zwischen einer Schließposition (S') und einer Offenposition (O') axial bewegliches Düsenelement (14), das in dem Düsengehäuse (11) angeordnet ist und an einem dem Boden (12) zugewandten axialen Ende einen Kolben (15) mit wenigstens einem Fortsatz (16) aufweist und, wobei
der wenigstens eine Fortsatz (16) und die wenigstens eine Durchgangsöffnung (13) jeweils derart angeordnet sind, dass der wenigstens eine Fortsatz (16) in der Schließposition (S') des Düsenelements (14) wenigstens abschnittsweise in die wenigstens eine Durchgangsöffnung (13) des Bodens (12) hinein bewegbar ist.

2. Einlaufvorrichtung nach Anspruch 1
**dadurch gekennzeichnet, dass**
das Düsenelement (14) hydraulisch, elektrisch und/oder mechanisch aktivierbar ist.

3. Einlaufvorrichtung nach Anspruch 1 oder 2
**dadurch gekennzeichnet, dass**
der Kolben (15) durch die wenigstens eine Durchgangsöffnung (13) mit einem Fluiddruck beaufschlagbar ist, so dass sich das Düsenelement (14) bei Erreichen eines vordefinierten Fluiddrucks von der Schließposition (S') in die Offenposition (O') bewegt.

4. Einlaufvorrichtung nach Anspruch 1 oder 2,
**dadurch gekennzeichnet, dass**
die Einlaufvorrichtung (10) ein elektrisches Stellglied umfasst, welches das Düsenelement (14) von der Offenposition (O') in die Schließposition und/oder von der Schließposition (S') in die Offenposition (O') bewegt.

5. Einlaufvorrichtung nach einem der vorhergehenden Ansprüche,
**dadurch gekennzeichnet, dass**
im Düsengehäuse (11) ein Führungselement (17), insbesondere eine Verschlussschraube, angeordnet ist, wobei zwischen dem Führungselement (17) und dem Kolben (15) ein Rückstellelement (18) angeordnet ist, um das Düsenelement (14) von der Offenposition (O') in die Schließposition (S') zu bewegen, insbesondere das Rückstellelement (18) ein elastisches Element, insbesondere eine Spiralfeder, ein Elastomerkörper oder ein elastisches Band, und/oder Magnete umfasst.

6. Einlaufvorrichtung nach einem der vorhergehenden Ansprüche,
**dadurch gekennzeichnet, dass**
die Einlaufvorrichtung (10) mehrere, insbesondere acht, Durchgangsöffnungen (13) und Fortsätze (16) aufweist und die Durchgangsöffnungen (13) und die Fortsätze (16) jeweils entlang einer Kreisbahn angeordnet sind und/oder der wenigstens eine Fortsatz (16) zylindrisch, kegelförmig, rechteckig, pyramidenförmig, polygonal oder kugelförmig geformt ist.

7. Einlaufvorrichtung nach einem der vorhergehenden Ansprüche,
**dadurch gekennzeichnet, dass**
das Düsengehäuse (11) in axialer Richtung einstellbar, insbesondere teleskopierbar, ist, insbesondere das Düsengehäuse (11) ein Außengewinde (19) aufweist und im eingebauten Zustand in einem Einlassgehäuse (20) angeordnet ist, wobei das Einlassgehäuse (20) ein Innengewinde (21) aufweist, das mit dem Außengewinde (19) des Düsengehäuses (11) zusammenwirkt, so dass das Düsengehäuse (11) teleskopierbar ist.

8. Einlaufvorrichtung nach einem der Ansprüche,
**dadurch gekennzeichnet, dass**
die Einlaufvorrichtung (10) einen Deckel (22) umfasst, der mit dem Düsenelement (14) verbunden oder verbindbar ist und im eingebauten Zustand in der Schließposition (S') des Düsenelements (14) bündig mit einer Innenfläche (I') des Wannenkörpers ist, insbesondere der Deckel (22) und das Düsenelement (14) durch ein Verbindungsmittel (23) miteinander verbunden sind.

9. Einlaufvorrichtung nach Anspruch 8,
**dadurch gekennzeichnet, dass**
der Deckel (22) und/oder das Düsenelement (14) drehbar sind.

10. Einlaufvorrichtung nach einem der vorhergehenden Ansprüche,
**dadurch gekennzeichnet, dass**
das Düsengehäuse (11) und/oder das Düsenelement (14) und/oder der Deckel (22) aus einem Metall, einem thermoplastischen Kunststoff oder einem Elastomer geformt sind.

11. Wannenkörper, insbesondere Sanitärwanne, Badewanne, Duschwanne und/oder Whirlpoolwanne,
**dadurch gekennzeichnet, dass**
der Wannenkörper wenigstens eine Einlaufvorrichtung (10) nach einem der vorhergehenden Ansprüche umfasst, insbesondere die Einlaufvorrichtung (10) im Boden des Wannenkörpers angeordnet ist.

12. Wannenkörper nach Anspruch 11,
**dadurch gekennzeichnet, dass**
die Einlaufvorrichtung (10) in ein System integriert ist, das eine Überlaufgarnitur und/oder eine Ablaufgarnitur umfasst.

13. Wannenkörper nach Anspruch 11 oder 12,
**dadurch gekennzeichnet, dass**
die Einlaufvorrichtung (10) durch einen Flansch (24), insbesondere einen Klebeflansch, mit einer im eingebauten Zustand unteren Außenfläche (A') des Wannenkörpers verbunden ist.

14. Wannenkörper nach einem der Ansprüche 11 bis 13,
**dadurch gekennzeichnet, dass**
die Einlaufvorrichtung (10) eine Mutter (25) zum Fixieren einer Ausrichtung der Einlaufvorrichtung (10) am Wannenkörper aufweist.

15. Verfahren zur Montage einer Einlaufvorrichtung nach einem der Ansprüche 1 bis 10, bei dem
a) ein Wannenkörper mit einer Öffnung (26) hergestellt oder bereitgestellt wird,
b) eine Einlaufvorrichtung (10) nach einem der Ansprüche 1 bis 10 hergestellt oder bereitgestellt wird,
c) an die Einlaufvorrichtung (10) ein Flansch (24) angeordnet wird,
d) die Einlaufvorrichtung (10) von einer Außenfläche (A') des Wannenkörpers in die Öffnung (26) eingeschoben wird,
e) der Flansch (24) mit der Außenfläche (A') des Wannenkörpers verbunden wird,
f) die Einlaufvorrichtung (10) in eine gewünschte Richtung ausgerichtet wird und
g) die Einlaufvorrichtung (10) in der ausgerichteten Position durch Feststellen einer Mutter (25) fixiert wird.

## Claims

1. An inlet device for filling a tub body, particularly a sanitary tub, a bathtub, a shower tub and/or a whirlpool tub, comprising:
- a nozzle housing (11) having a bottom (12) with at least one through-opening (13) for a fluid,
- a nozzle element (14), which is axially movable between a closed position (S') and an open position (O') and through which a fluid can flow, with said nozzle element being arranged in the nozzle housing (11) and having a piston (15) with at least one extension (16) on an axial end facing the bottom (12), wherein
the at least one extension (16) and the at least one through-opening (13) are respectively arranged in such a way that the at least one extension (16) can be at least sectionally moved into the at least one through-opening (13) of the bottom (12) in the closed position (S') of the nozzle element (14).

2. The inlet device according to claim 1,
**characterized in that**
the nozzle element (14) can be activated hydraulically, electrically and/or mechanically.

3. The inlet device according to claim 1 or 2, **characterized in that**
the piston (15) can be acted upon with a fluid pressure through the at least one through-opening (13) such that the nozzle element (14) moves from the closed position (S') into the open position (O') when a predefined fluid pressure is reached.

4. The inlet device according to claim 1 or 2, **characterized in that**
the inlet device (10) comprises an electric actuator, which moves the nozzle element (14) from the open position (O') into the closed position and/or from the closed position (S') into the open position (0').

5. The inlet device according to one of the preceding claims,
**characterized in that**
a guide element (17), particularly a screw plug, is arranged in the nozzle housing (11), wherein a return element (18) is arranged between the guide element (17) and the piston (15) in order to move the nozzle element (14) from the open position (O') into the closed position (S'), with the return element (18) particularly comprising an elastic element, especially a coil spring, an elastomer body or an elastic band and/or magnets.

6. The inlet device according to one of the preceding claims,
**characterized in that**
the inlet device (10) has multiple, particularly eight, through-openings (13) and extensions (16) and the through-openings (13) and the extensions (16) are respectively arranged along a circular path and/or the at least one extension (16) has a cylindrical, conical, rectangular, pyramidal, polygonal or spherical shape.

7. The inlet device according to one of the preceding claims,
**characterized in that**
the nozzle housing (11) is adjustable, particularly telescopable, in the axial direction, wherein the nozzle housing (11) particularly has an external thread (19) and is in the installed state arranged in an inlet housing (20), and wherein the inlet housing (20) has an internal thread (21) that interacts with the external thread (19) of the nozzle housing (11) such that the nozzle housing (11) is telescopable.

8. The inlet device according to one of the claims, **characterized in that**
the inlet device (10) comprises a cover (22), which is connected or can be connected to the nozzle element (14) and in the installed state is flush with an inner surface (I') of the tub body in the closed position (S') of the nozzle element (14), wherein the cover (22) and the nozzle element (14) particularly are connected to one another by a connecting means (23).

9. The inlet device according to claim 8,
**characterized in that**
the cover (22) and/or the nozzle element (14) are rotatable.

10. The inlet device according to one of the preceding claims,
**characterized in that**
the nozzle housing (11) and/or the nozzle element (14) and/or the cover (22) are made of a metal, a thermoplastic polymer or an elastomer.

11. A tub body, particularly a sanitary tub, a bathtub, a shower tub and/or a whirlpool tub,
**characterized in that**
the tub body comprises at least one inlet device (10) according to one of the preceding claims, wherein the inlet device (10) particularly is arranged in the bottom of the tub body.

12. The tub body according to claim 11,
**characterized in that**
the inlet device (10) is integrated into a system comprising an overflow set and/or a drain set.

13. The tub body according to claim 11 or 12,
**characterized in that**
the inlet device (10) is connected to an outer surface of the tub body, which in the installed state is a lower outer surface (A') of the tub body, by means of a flange (24), particularly an adhesive flange.

14. The tub body according to one of claims 11 to 13, **characterized in that**
the inlet device (10) has a nut (25) for fixing an alignment of the inlet device (10) on the tub body.

15. A method for installing an inlet device according to one of claims 1 to 10, wherein
a) a tub body with an opening (26) is manufactured or provided,
b) an inlet device (10) according to one of claims 1 to 10 is manufactured or provided,
c) a flange (24) is arranged on the inlet device (10),
d) the inlet device (10) is inserted into the opening (26) from an outer surface (A') of the tub body,
e) the flange (24) is connected to the outer surface (A') of the tub body,
f) the inlet device (10) is aligned in a desired direction, and
g) the inlet device (10) is fixed in the aligned position by tightening a nut (25).

## Revendications

1. Dispositif d'admission pour le remplissage d'un corps de baignoire, en particulier d'une baignoire sanitaire, baignoire classique, d'un bac de douche et/ou d'une baignoire à remous, comprenant :
- un boîtier de buse (11), qui comporte un fond (12) avec au moins une ouverture de passage (13) pour un fluide,
- un élément de buse (14) pouvant être traversé par un fluide, axialement mobile entre une position de fermeture (S') et une position d'ouverture (O'), qui est disposé dans le boîtier de buse (11) et comporte à une extrémité axiale tournée vers le fond (12), un piston (15) avec au moins un prolongement (16), sachant qu'
au moins un prolongement (16) et au moins une ouverture de passage (13) sont respectivement disposés de telle manière qu'au moins un prolongement (16) peut être déplacé dans la position de fermeture (S') de l'élément de buse (14) au moins en partie dans au moins une ouverture de passage (13) du fond (12).

2. Dispositif d'admission selon la revendication 1, **caractérisé en ce que**
l'élément de buse (14) peut être activé de façon hydraulique, électrique et/ou mécanique.

3. Dispositif d'admission selon la revendication 1 ou 2, **caractérisé en ce que**
le piston (15) peut être sollicité par une pression de fluide à travers au moins une ouverture de passage (13) de telle manière que l'élément de buse (14) se déplace de la position de fermeture (S') à la position d'ouverture (O') en atteignant une pression de fluide prédéfinie.

4. Dispositif d'admission selon la revendication 1 ou 2, caractérisé ce que
le dispositif d'admission (10) comprend un organe de commande électrique, lequel déplace l'élément de buse (14) de la position d'ouverture (O') à la position de fermeture, et/ou de la position de fermeture (S') à la position d'ouverture (O').

5. Dispositif d'admission selon l'une quelconque des revendications précédentes,
**caractérisé en ce qu'**
un élément de guidage (17), en particulier une vis de fermeture, est disposé dans le boîtier de buse (11), sachant qu'entre l'élément de guidage (17) et le piston (15) est disposé un élément de rappel (18) pour déplacer l'élément de buse (14) de la position d'ouverture (O') à la position de fermeture (S'), en particulier l'élément de rappel (18) comprend un élément élastique, en particulier un ressort hélicoïdal, un corps en élastomère ou une bande élastique et/ou des aimants.

6. Dispositif d'admission selon l'une quelconque des revendications précédentes,
**caractérisé en ce que**
le dispositif d'admission (10) comporte plusieurs ouvertures de passage (13) et prolongements (16), en particulier huit, et les ouvertures de passages (13) et les prolongements (16) sont respectivement disposés le long d'une trajectoire circulaire et/ou au moins un prolongement (16) est formé de façon cylindrique, conique, rectangulaire, pyramidale, polygonale ou sphérique.

7. Dispositif d'admission selon l'une quelconque des revendications précédentes,
**caractérisé en ce que**
le boîtier de buse (11) peut être réglé en direction axiale, en particulier télescopique, **en ce qu'**en particulier le boîtier de buse (11) comporte un filetage extérieur (19) et est disposé à l'état monté dans un boîtier d'admission (20), sachant que le boîtier d'admission (20) comporte un filetage intérieur (21), qui coopère avec le filetage extérieur (19) du boîtier de buse (11) de telle manière que le boîtier de buse (11) peut être télescopique.

8. Dispositif d'admission selon l'une quelconque des revendications,
**caractérisé en ce que**
le dispositif d'admission (10) comprend un couvercle (22), qui est relié ou peut être relié à l'élément de buse (14) et est aligné à l'état monté dans la position de fermeture (S') de l'élément de buse (14) avec une surface intérieure (I') du corps de baignoire, en particulier le couvercle (22) et l'élément de buse (14) sont reliés l'un à l'autre par un moyen de liaison (23).

9. Dispositif d'admission selon la revendication 8, **caractérisé en ce que**
le couvercle (22) et/ou l'élément de buse (14) peuvent tourner.

10. Dispositif d'admission selon l'une quelconque des revendications précédentes,
**caractérisé en ce que**
le boîtier de buse (11) et/ou l'élément de buse (14) et/ou le couvercle (22) sont moulés dans un métal, une matière thermoplastique ou un élastomère.

11. Corps de baignoire, en particulier baignoire sanitaire, baignoire classique, bac de douche et/ou baignoire à remous,
**caractérisé en ce que**
le corps de baignoire comprend au moins un dispositif d'admission (10) selon l'une quelconque des revendications précédentes, en particulier le dispositif d'admission (10) est disposé dans le fond du corps de baignoire.

12. Corps de baignoire selon la revendication 11, **caractérisé en ce que**
le dispositif d'admission (10) est intégré dans un système, qui comprend une garniture de trop-plein et/ou une garniture d'écoulement.

13. Corps de baignoire selon la revendication 11 ou 12, **caractérisé en ce que**
le dispositif d'admission (10) est relié à une surface extérieure (A') inférieure à l'état monté du corps de baignoire par une bride (24), en particulier une bride collée.

14. Corps de baignoire selon l'une quelconque des revendications 11 à 13,
**caractérisé en ce que**
le dispositif d'admission (10) comporte un écrou (25) pour fixer une orientation du dispositif d'admission (10) sur le corps de baignoire.

15. Procédé de montage d'un dispositif d'admission selon l'une quelconque des revendications 1 à 10, pour lequel,
a) un corps de baignoire avec une ouverture (26) est réalisé ou préparé,
b) un dispositif d'admission (10) est réalisé ou préparé selon l'une quelconque des revendications 1 à 10,
c) une bride (24) est disposée sur le dispositif d'admission (10),
d) le dispositif d'admission (10) est inséré dans l'ouverture (26) par une surface extérieure (A') du corps de baignoire,
e) la bride (24) est relié à la surface extérieure (A') du corps de baignoire,
f) le dispositif d'admission (10) est orienté dans une direction souhaitée et
g) le dispositif d'admission (10) est fixé dans la position orientée par le blocage d'un écrou (25).
